# EUROPÄISCHE PATENTSCHRIFT

(11) **EP 2 291 320 B1**
(45) Veröffentlichungstag und Bekanntmachung des Hinweises auf die Patenterteilung: **05.11.2014**
(21) Anmeldenummer: 09765621.9
(22) Anmeldetag: 18.06.2009
(51) Int. Cl.: B67B 3/26

(54) **VORRICHTUNG UND VERFAHREN ZUR PRÜFUNG DER DICHTIGKEIT VON VERSCHLUSSKAPPEN AUF MEDIZINISCHEN HOHLKÖRPERN**
DEVICE AND METHOD FOR CHECKING THE LEAK TIGHTNESS OF CAPS ON MEDICAL HOLLOW BODIES
DISPOSITIF ET PROCÉDÉ DE VÉRIFICATION DE L' ÉTANCHÉITÉ DE CAPUCHONS DE FERMETURE SUR DES CORPS CREUX UTILISÉS DANS LE DOMAINE MÉDICAL

(30) Priorität: 19.06.2008 DE 102008030271
(43) Veröffentlichungstag der Anmeldung: 09.03.2011
(73) Patentinhaber: Arzneimittel GmbH Apotheker Vetter & Co. Ravensburg, 88212 Ravensburg (DE)
(72) Erfinder: FISCHER, Thomas, 88376 Königseggwald (DE); SIMADER, Manfred, 88273 Fronreute-Staig (DE); KAVALLAR, Günter, 88326 Aulendorf (DE)
(74) Vertreter: Gleiss, Alf-Olav
(86) Internationale Anmeldenummer: PCT/EP2009/004387
(87) Internationale Veröffentlichungsnummer: WO 2009/153041

(56) Entgegenhaltungen:
- EP-A1- 0 328 249
- DE-A1-102006 025 811
- US-A- 4 539 852

## Beschreibung

Die Erfindung betrifft eine Vorrichtung zur Prüfung der Dichtigkeit von Verschlusskappen auf medizinischen Hohlkörpern gemäß Oberbegriff des Anspruchs 1, und wie aus der US 45 39852 bekannt, sowie ein Verfahren zur Prüfung der Dichtigkeit von Verschlusskappen auf medizinischen Hohlkörpern gemäß Anspruch 10.

Vorrichtungen der genannten Art sind bisher nicht bekannt. Um einen medizinischen Hohlkörper, beispielsweise eine Spritze oder Karpule, auf seine Dichtigkeit zu prüfen, wird bisher ein manuelles Verfahren angewendet. Hierzu werden am Ende des Produktions-prozesses Stichproben der verschlossenen Hohlkörper entnommen. Diese werden manuell geprüft, indem die Prüfperson versucht, die Verschlusskappe relativ zu dem Hohlkörper zu verdrehen. Wenn die Verschlusskappe fest genug auf dem Hohlkörper sitzt und hierdurch eine Dichtscheibe zwischen dem Hohlkörper und der Verschlusskappe hinreichend komprimiert wird, sodass eine gewünschte Dichtigkeit gewährleistet ist, ist es der Prüfperson nur unter erheblichem Kraftaufwand oder gar nicht möglich, die Verschlusskappe zu verdrehen. Ist die Verschlusskappe dagegen nicht fest genug mit dem Hohlkörper verbunden, sodass auch die Dichtscheibe nicht hinreichend komprimiert wird und damit eine gewünschte Dichtigkeit nicht gewährleistet ist, ist die Verschlusskappe sehr viel leichter manuell zu verdrehen.

Nachteilig an dieser Vorgehensweise ist, dass jede Prüfperson ein jeweils anderes subjektives Empfinden für die aufzubringende Kraft hat, sodass die aus den Beurteilungen der Prüfpersonen gewonnenen Aussagen für die Dichtheit stark subjektiv, nicht gut reproduzierbar und schwer zu dokumentieren sind. Weiterhin nachteilig ist, dass lediglich Stichproben der verschlossenen Hohlkörper geprüft werden können, während es wünschenswert wäre, eine 100 %-Kontrolle durchzuführen. Ein weiterer Nachteil besteht darin, dass nicht unmittelbar in den Verschließprozess eingegriffen werden kann, nachdem eine mangelnde Dichtigkeit eines oder mehrerer Hohlkörper festgestellt wurde, sodass sich eine größere Anzahl von bereits fertig verschlossenen Hohlkörpern in der Produktionsstraße befindet, die dann alle nachgeprüft werden müssen. Ist die mangelnde Dichtigkeit auf einen Fehler in der Verschließanlage zurückzuführen, entsteht so eine größere Menge Ausschuss, bevor der Fehler behoben werden kann.

Aufgabe der Erfindung ist es daher, eine Vorrichtung zur Prüfung der Dichtigkeit von Verschlusskappen auf medizinischen Hohlkörpern zu schaffen, die eine objektive, gut reproduzierbare, dokumentierbare, zerstörungsfreie und für jeden Prüfling identische Prüfung ermöglicht. Weiterhin soll die Vorrichtung geeignet sein, eine 100 %-Prüfung der produzierten Hohlkörper durchführen zu können, also nicht nur Stichproben zu prüfen, sondern das gesamte Produktionsaufkommen.

Die Aufgabe wird gelöst durch eine Vorrichtung mit den Merkmalen des Anspruchs 1. Sie umfasst einen Antrieb, ein Halteelement für den medizinischen Hohlkörper und eine Haltevorrichtung für die Verschlusskappe. Dabei ist die Haltevorrichtung relativ zu dem Halteelement drehbar gelagert. Die Vorrichtung umfasst weiterhin einen Sensor für die Relativdrehung der Haltevorrichtung gegenüber dem Halteelement. Sie zeichnet sich dadurch aus, dass mittels des Antriebs, mittels des Halteelements und der Haltevorrichtung ein Drehmoment in die Verschlusskappe einleitbar ist, und dass ein Hohlkörper sowie eine Verschlusskappe von der Haltevorrichtung und dem Halteelement von - entlang der Längsachse des Hohlkörpers gesehen - derselben Seite erfasst werden. Um ein Drehmoment in die Verschlusskappe einleiten zu können, ohne dass sich beispielsweise der Hohlkörper mitdreht, wenn der Antrieb mit der Haltevorrichtung zusammenwirkt, ist es notwendig, die Verschlusskappe und den Hohlkörper mit verschiedenen Haltern zu greifen, wobei die Halter drehbar gegeneinander gelagert sein müssen. Für die Einleitung eines Drehmoments in die Verschlusskappe ist es unerheblich, ob der Antrieb mit dem Halteelement oder mit der Haltevorrichtung zusammenwirkt. Da die Verschlusskappe - bei undichten Kappen zumindest bis zum Moment des Losreißens - fest mit dem Hohlkörper verbunden ist, wird in diese auch dann ein Drehmoment eingeleitet, wenn der Antrieb mit dem Halteelement zusammenwirkt. Üblicherweise wird ein Körper, bei dem beispielsweise ein Deckel auf- oder abgedreht werden soll, von - entlang seiner Längsachse gesehen - verschiedenen Seiten erfasst. Beispielsweise kann ein Halter den Körper im Bereich seines Bodens erfassen, während ein anderer Halter den Deckel erfasst. Im Gegensatz dazu ist bei der vorliegenden Vorrichtung vorgesehen, dass ein Hohlkörper und eine Verschlusskappe von der Haltevorrichtung und dem Halteelement von - entlang der Längsachse des Hohlkörpers gesehen - derselben Seite erfasst werden. Das Halteelement für den Hohlkörper ist also relativ zu der Haltevorrichtung für die Verschlusskappe so angeordnet, dass es den Hohlkörper in einem Bereich erfasst, der sich mehr oder weniger unmittelbar - entlang der Längsachse des Hohlkörpers gesehen - an die Verschlusskappe anschließt. Auf diese Weise bleibt die entlang der Längsachse des Hohlkörpers gegenüberliegende Seite desselben frei, was es erst ermöglicht, bestehende Produktionsanlagen mit der Vorrichtung auszustatten. In bekannter Weise werden nämlich hier die Hohlkörper an ihren der Verschlusskappe gegenüberliegenden Seite erfasst, um durch die Produktionsanlage transportierbar zu sein. Dies kann beispielsweise dadurch geschehen, dass die Hohlkörper in Magazinen angeordnet sind. Es kann aber auch sein, dass die Hohlkörper von Greifern erfasst werden, die sie durch die Produktionsanlage transportieren. Jedenfalls ist bei bestehenden Produktionsanlagen typischerweise das der Verschlusskappe gegenüberliegende Ende eines Hohlkörpers nicht zugänglich, da es zum Transport des Hohlkörpers durch die Anlage bestimmt ist. Ein Nachrüsten der Anlage mit der erfindungsgemäßen Vorrichtung kann also in besonders ökonomischer Weise dann erfolgen, wenn die Vorrichtung nur an dem Ende des Hohlkörpers angreift, an dem die Verschlusskappe angeordnet ist. Die Haltevorrichtung für die Verschlusskappe und das Halteelement für den Hohlkörper sind relativ zueinander drehbar gelagert, sodass ein Drehmoment in die Verschlusskappe einleitbar ist, ohne dass sich beispielsweise der Hohlkörper mitdreht, wenn der Antrieb mit der Haltevorrichtung zusammenwirkt. Es ist ein Sensor vorgesehen, der eine Relativdrehung der Haltevorrichtung gegenüber dem Halteelement erfassen kann.

Bevorzugt wird auch eine Vorrichtung, die sich dadurch auszeichnet, dass die Haltevorrichtung und das Halteelement auf - entlang einer Längsachse des Hohlkörpers gesehen - derselben Seite angeordnet sind. Es wäre auch möglich, beispielsweise die Haltevorrichtung für die Verschlusskappe von der Seite an den Hohlkörper heranzuführen, an dem die Verschlusskappe angeordnet ist. Gleichzeitig könnte von der entlang der Längsachse des Hohlkörpers gegenüberliegenden Seite ein Halteelement für den Hohlkörper herangeführt werden, das entlang der Erstreckung des Hohlkörpers fast bis unmittelbar an die Verschlusskappe heranreicht und den Hohlkörper so in diesem Bereich umgreift. Bevorzugt wird jedoch, wenn sowohl die Haltevorrichtung als auch das Halteelement auf derselben Seite angeordnet sind, vorzugsweise derart, dass sowohl die Haltevorrichtung als auch das Halteelement von der Seite an den Hohlkörper heranfahren, an dem die Verschlusskappe angeordnet ist.

Bevorzugt wird weiterhin eine Vorrichtung, bei der die Haltevorrichtung und das Halteelement integral miteinander an oder in einem Grundkörper der Vorrichtung angeordnet sind. Auf diese Weise besteht die Vorrichtung nicht aus verschiedenen separaten Teilen, sondern weist einen einzigen Grundkörper auf, der die beschriebenen Elemente umfasst. Dies bedeutet auch, dass die Vorrichtung besonders kompakt aufgebaut sein kann.

Bevorzugt wird eine Vorrichtung, bei welcher der Sensor für die Relativdrehung der Haltevorrichtung gegenüber dem Halteelement ein Drehmomentsensor ist. In diesem Fall kann vorgesehen sein, dass über den Antrieb ein Drehmoment in die Verschlusskappe eingeleitet wird, welches zunächst einen relativ kleinen Wert hat, der dann vorzugsweise linear bis zu einem Sollwert gesteigert wird. Der Sollwert entspricht dabei vorzugsweise einem Drehmoment, bei dem sich eine Verschlusskappe, die hinreichend fest mit einem Hohlkörper verbunden ist, sodass ein zwischen dem Hohlkörper und der Verschlusskappe angeordnetes Dichtelement derart komprimiert wird, dass eine gewünschte Dichtigkeit erreicht ist, gerade eben noch nicht verdrehen lässt. Ist der Prüfling dicht, so wird der Drehmomentsensor also die vorzugsweise lineare Steigerung des Drehmoments registrieren, vorzugsweise auch der Regelung dienen, bis der Sollwert erreicht ist, und dann den Antrieb abschalten, sodass kein weiteres Drehmoment in die Verschlusskappe eingeleitet wird. In diesem Fall hat der Prüfling die Dichtigkeitsprüfung bestanden und kann aus der Vorrichtung entnommen werden. Sitzt dagegen die Verschlusskappe nicht fest auf dem Hohlkörper, wird sie möglicherweise bei einem geringeren Drehmoment, spätestens bei dem Sollwert, zu rotieren beginnen, wenn der Antrieb mit der Haltevorrichtung zusammenwirkt. Im Moment des Losreißens bricht das in die Verschlusskappe eingeleitete Drehmoment ein, da zwischen Verschlusskappe und Dichtelement oder zwischen Dichtelement und Hohlkörper ein diskontinuierlicher Übergang von Haft- zu Gleitreibung stattfindet. Dieser Einbruch des Drehmoments ist durch den Drehmomentsensor detektierbar, der so das Einsetzen einer Relativdrehung der Haltevorrichtung gegenüber dem Halteelement erfasst. Der an dem Sensor gemessene nichtlineare Drehmomentverlauf ist kennzeichnend für einen undichten Prüfling. Ein Drehmoment kann in die Verschlusskappe eingeleitet werden, indem der Antrieb entweder mit der Haltevorrichtung oder mit dem Halteelement zusammenwirkt. Reißt sich in diesem zweiten Fall eine undichte Verschlusskappe los, wird sie von der Haltevorrichtung festgehalten, während sich der Hohlkörper relativ zu ihr dreht, weil der Antrieb mit dem Halteelement zusammenwirkt. Für die Einleitung eines Drehmoments in die Verschlusskappe ist es jedenfalls unerheblich, ob der Antrieb mit dem Halteelement oder mit der Haltevorrichtung zusammenwirkt. Da die Verschlusskappe - bei undichten Kappen zumindest bis zum Moment des Losreißens - fest mit dem Hohlkörper verbunden ist, wird in diese auch dann ein Drehmoment eingeleitet, wenn der Antrieb mit dem Halteelement zusammenwirkt.

Es wird auch eine Vorrichtung bevorzugt, die sich dadurch auszeichnet, dass der Sensor für die Relativdrehung der Haltevorrichtung gegenüber dem Halteelement ein Winkelsensor ist, der den Drehwinkel der Haltevorrichtung relativ zu dem Halteelement erfasst. In diesem Fall kann beispielsweise direkt ein Solldrehmoment in die Verschlusskappe eingeleitet werden, wobei der Winkelsensor feststellt, ob sich die Verschlusskappe gegenüber dem Hohlkörper verdrehen lässt. Ist dies der Fall, hat der Prüfling die Dichtigkeitsprüfung nicht bestanden. Im Gegensatz dazu lässt sich die Verschlusskappe eines dichten Prüflings bei Einleitung des Solldrehmoments nicht verdrehen. Die Einleitung des Solldrehmoments in die Verschlusskappe kann auf besonders einfache Art beispielsweise dadurch geschehen, dass der Antrieb mit einem definierten Nennstrom oder einer definierten Nennspannung beaufschlagt wird. Hierzu ist es notwendig, den Zusammenhang zwischen den relevanten elektrischen Größen und dem von dem Antrieb erzeugten Drehmoment sehr genau zu kennen. Es kann dann ein definiertes Drehmoment erzeugt werden, ohne dass hierfür ein gesonderter Drehmomentsensor vorgesehen sein müsste.

Im Zusammenhang mit dem zuvor beschriebenen Ausführungsbeispiel wird aber auch bevorzugt, dass zusätzlich zu dem Winkelsensor auch ein Drehmomentsensor vorgesehen ist. Dieser kann beispielsweise feststellen, ob das durch Einstellung einer elektrischen Größe für den Antrieb erzeugte Drehmoment tatsächlich dem gewünschten Solldrehmoment entspricht. Er kann hierfür einfach der Protokollierung des Drehmoments dienen, oder über eine Regelung dafür sorgen, dass stets das Sollmoment anliegt. Es ist aber auch möglich, die Vorrichtung so zu betreiben, dass ein vorzugsweise linear ansteigendes Drehmoment in die Verschlusskappe eingeleitet wird, und dass eine einsetzende Relativdrehung zwischen Halteelement und Haltevorrichtung nicht über einen Einbruch des am Drehmomentsensor gemessenen Werts registriert wird, sondern durch den zusätzlich vorgesehenen Winkelsensor. Der Drehmomentsensor dient dann lediglich zur Detektion des momentan anliegenden Drehmoments und kann damit beispielsweise die Linearität des Drehmomentverlaufs überwachen, vorzugsweise einer Regelung dienen, beziehungsweise eine Protokollierung der in die Verschlusskappe eingeleiteten Drehmomente ermöglichen.

Im Zusammenhang mit den beiden zuvor beschriebenen Ausführungsbeispielen wird auch eine Vorrichtung bevorzugt, bei der eine Einrichtung zur Begrenzung der Drehzahl vorgesehen ist. Dies ist insbesondere dann vorteilhaft, wenn ein Solldrehmoment durch Einstellung einer elektrischen Nenngröße des Antriebs in die Verschlusskappe eingeleitet wird. Wenn sich nämlich die Verschlusskappe losreißt und zu rotieren beginnt, wobei die voreingestellte elektrische Nenngröße nicht rechtzeitig von ihrem Nennwert auf einen kleineren Wert reduziert wird, wird nach wie vor das konstante Drehmoment in die Verschlusskappe eingeleitet, sodass diese in ihrer Rotation beschleunigt wird, wenn die zwischen der Verschlusskappe und dem Dichtelement oder zwischen dem Dichtelement und dem Hohlkörper herrschende Gleitreibung nicht groß genug ist, um dies zu verhindern. Eine solche Beschleunigung kann letztendlich zu einer überhöhten Drehzahl und gegebenenfalls sogar zu einer Beschädigung der Maschine führen. Eine Einrichtung zur Begrenzung der Drehzahl schafft hier Abhilfe, indem bei Erreichen einer gewissen maximalen Drehzahl der Antrieb so angesteuert wird, dass eine weitere Zunahme der Drehzahl nicht möglich ist. Diese maximale Drehzahl kann vorzugsweise so eingestellt werden, dass die Vorrichtung nicht beschädigt wird.

Weitere bevorzugte Ausführungsbeispiele ergeben sich aus den Unteransprüchen.

Aufgabe der Erfindung ist es auch, ein Verfahren zur Prüfung der Dichtigkeit von Verschlusskappen auf medizinischen Hohlkörpern anzugeben, das eine objektive, zerstörungsfreie und für jeden Prüfling identische Prüfung erlaubt, die bei 100 % der in einer Anlage gefertigten verschlossenen Hohlkörpern möglich ist.

Diese Aufgabe wird durch ein Verfahren gelöst, das die Merkmale des Anspruchs 10 aufweist. Es wird dabei eine Vorrichtung verwendet, welche die Merkmale der Ansprüche 1 bis 9 aufweist. Das Verfahren umfasst die folgenden Schritte: Ein Hohlkörper wird mittels des Halteelements erfasst und gehalten. Außerdem wird die Verschlusskappe mittels der Haltevorrichtung erfasst und gehalten. Mittels des Antriebs wird ein Drehmoment in die Verschlusskappe eingeleitet. Mittels eines Sensors wird eine Relativdrehung der Haltevorrichtung gegenüber dem Halteelement erfasst. So ist es möglich, zu beurteilen, ob sich bei Einleitung eines Drehmoments in die Verschlusskappe diese gegenüber dem Hohlkörper verdrehen lässt. Daher sind auf bereits beschriebene Weise dicht verschlossene von undicht verschlossenen Hohlkörpern unterscheidbar.

Es wird auch ein Verfahren bevorzugt, das sich dadurch auszeichnet, dass das in die Verschlusskappe eingeleitete Drehmoment durch einen Drehmomentsensor erfasst wird. Dieser kann zum einen der Protokollierung des eingeleiteten Drehmoments beziehungsweise der Kontrolle der Linearität einer Drehmomentrampe dienen. Zum anderen kann mit dem Drehmomentsensor über das in die Verschlusskappe eingeleitete Drehmoment zugleich eine einsetzende Relativdrehung der Haltevorrichtung gegenüber dem Halteelement ermittelt werden, weil das an der Verschlusskappe angreifende Drehmoment in dem Moment der beginnenden Relativdrehung einbricht, wenn ein diskontinuierlicher Übergang zwischen Haft- und Gleitreibung stattfindet.

Es wird auch ein Verfahren bevorzugt, bei dem der Drehwinkel der Haltevorrichtung relativ zu dem Halteelement durch einen Winkelsensor erfassbar ist. Die mögliche Relativdrehung der Haltevorrichtung gegenüber dem Halteelement bei Einleitung eines Solldrehmoments kann so beispielsweise durch den Winkelsensor erfasst werden.

Weiterhin wird ein Verfahren bevorzugt, bei dem sowohl das in die Verschlusskappe eingeleitete Drehmoment durch einen Drehmomentsensor als auch der Drehwinkel der Haltevorrichtung relativ zu dem Halteelement durch einen Winkelsensor erfasst werden. In dem Fall, dass ein Sollmoment durch Einstellung einer elektrischen Nenngröße des Antriebs in die Verschlusskappe eingeleitet wird, kann der Drehmomentsensor der Protokollierung oder Regelung des tatsächlich an der Verschlusskappe angreifenden Drehmoments dienen. Der Winkelsensor stellt im Falle eines undichten Prüflings eine Relativdrehung der Verschlusskappe gegenüber dem Hohlkörper fest. Der Drehmomentsensor kann jedoch auch dazu verwendet werden, eine Drehmomentrampe, also einen vorzugsweise linearen Drehmomentverlauf, in die Verschlusskappe einzuleiten. Eine Relativdrehung der Verschlusskappe gegenüber dem Hohlkörper kann dann gegebenenfalls entweder durch den Winkelsensor allein oder sowohl durch den Winkelsensor als auch durch den Drehmomentsensor über einen Einbruch des Drehmoments festgestellt werden. Wird das Einsetzen der Relativdrehung durch beide Sensoren parallel detektiert, liegt eine Redundanz vor, die das Verfahren besonders sicher und gut reproduzierbar macht.

Weiterhin wird ein Verfahren bevorzugt, das sich dadurch auszeichnet, dass ein Sollwert für ein Drehmoment einstellbar ist. Das Grenzdrehmoment, bei dem die Verschlusskappe gegenüber dem Hohlkörper gerade eben noch nicht zu rotieren beginnt, hängt von verschiedenen Parametern ab. Beispielsweise spielt hier die Beschichtung der Verschlusskappe eine Rolle, da sie deren Reibeigenschaften beeinflusst. Weiterhin ist das zwischen Verschlusskappe und Hohlkörper angeordnete Dichtelement von Bedeutung. Auch das für den Hohlkörper verwendete Material, beispielsweise die Glassorte, spielt eine erhebliche Rolle, da auch hier sehr unterschiedliche Reibungseigenschaften resultieren können. Hierbei können sich sogar Unterschiede in jeder angelieferten Charge ergeben, sodass für jede Charge, mit der die Abfüll- beziehungsweise Verschließlinie beschickt wird, ein eigener Sollwert ermittelt und eingestellt werden muss. Der Sollwert - also das Grenzdrehmoment - hängt auch davon ab, wie die Verschlusskappe an dem Hohlkörper befestigt ist. Sie kann beispielsweise durch Bördeln oder Crimpen mit dem Hohlkörper verbunden werden.

Es wird auch ein Verfahren bevorzugt, bei dem ein Hohlkörper als Schlechtteil kennzeichenbar ist, wenn bei Einleitung eines Drehmoments in die Verschlusskappe, dessen Betrag kleiner oder gleich dem Sollwert ist, ein Einbrechen des Drehmoments in dem Drehmomentsensor detektierbar ist. Dieses Verfahren spricht an, dass ein mit der Zeit vorzugsweise linear ansteigendes Drehmoment in die Verschlusskappe eingeleitet wird. Dieses wird bis zu einem voreingestellten Sollwert gesteigert, falls die Verschlusskappe sich nicht zuvor losreißt und zu rotieren beginnt. Ist die Verschlusskappe dicht, lässt sich das Drehmoment bis zu dem Sollwert steigern, ohne dass eine Rotation einsetzt. Handelt es sich dagegen um einen undichten Prüfling, so bricht das Drehmoment bei einem Wert, der kleiner oder gleich dem Sollwert ist, ein, weil sich die Verschlusskappe losreißt und ein Übergang von Haft- zu Gleitreibung stattfindet. Wird also ein solcher Einbruch in dem Drehmomentsensor detektiert, kann der Prüfling als Schlechtteil gekennzeichnet werden, sodass er am Ende der Produktionslinie aussonderbar ist.

Schließlich wird auch ein Verfahren bevorzugt, bei dem ein Hohlkörper als Schlechtteil kennzeichenbar ist, wenn bei Einleitung eines definierten Drehmoments in die Verschlusskappe eine Veränderung des Drehwinkels der Haltevorrichtung relativ zu dem Halteelement durch den Winkelsensor detektierbar ist. Hier ist angesprochen, dass beispielsweise durch Beaufschlagung des Antriebs mit einer elektrischen Nenngröße ein definiertes Drehmoment in die Verschlusskappe eingeleitet wird. Befindet sich ein dicht verschlossener Hohlkörper in Eingriff mit der Prüfvorrichtung, wird keine Veränderung des Drehwinkels der Haltevorrichtung relativ zu dem Halteelement detektierbar sein, da sich die Verschlusskappe bei Einleitung des definierten Drehmoments nicht Iosreißen wird. Ist der Prüfling dagegen undicht, wird sich die Verschlusskappe losreißen, sodass eine Veränderung des Drehwinkels detektierbar ist. In diesem Fall ist der Hohlkörper als Schlechtteil kennzeichenbar, sodass er am Ende der Produktionslinie als Ausschuss aussonderbar ist.

Die Erfindung wird im Folgenden anhand der Figur näher erläutert.

Die einzige Figur zeigt eine Vorrichtung 1 zur Prüfung der Dichtigkeit von Verschlusskappen auf medizinischen Hohlkörpern. Sie weist einen Antrieb 3 auf, der in der Lage ist, eine Rotation um eine Längsachse 5 zu bewirken. Die Vorrichtung 1 weist außerdem ein Halteelement 7 auf, das geeignet ist, einen Hohlkörper 9 verdrehsicher zu halten. Bei dem Hohlkörper 9 kann es sich um eine Spritze, eine Karpule, eine Phiole oder ein Mehr- oder Doppelkammersystem handeln. Wesentlich ist, dass der Hohlkörper ein medizinischer Hohlkörper ist.

Die Vorrichtung 1 umfasst weiterhin eine Haltevorrichtung 11, die eine Verschlusskappe 13 verdrehsicher halten kann. Die Verschlusskappe 13 kann beispielsweise als Bördelkappe oder als Crimpkappe ausgebildet sein. Wesentlich ist, dass sie fest mit dem Hohlkörper 9 verbunden ist, sodass ein zwischen der Verschlusskappe 13 und dem Hohlkörper 9 angeordnetes Dichtelement derart komprimiert wird, dass es den Hohlkörper 9 dicht verschließt.

Die Haltevorrichtung 11 ist gegenüber dem Halteelement 7 drehbar gelagert, und es kann mittels des Antriebs 3 über die Haltevorrichtung 11 ein Drehmoment direkt in die Verschlusskappe 13 eingeleitet werden. Alternativ kann auch mittels des Antriebs 3 über das Halteelement 7 ein Drehmoment unmittelbar in den Hohlkörper 9 eingeleitet werden. Auch dann wird ein Drehmoment in die Verschlusskappe 13 eingeleitet, da diese - zumindest bis zum Moment des Losreißens - fest mit dem Hohlkörper 9 verbunden ist. Es ist außerdem ein Sensor für die Relativdrehung der Haltevorrichtung 11 gegenüber dem Halteelement 7 vorgesehen, der als Drehmomentsensor 15 oder als Winkelsensor 17 ausgebildet sein kann.

Der Hohlkörper 9 weist eine Längsachse 19 auf, die mit der Längsachse 5 der Vorrichtung 1 zusammenfällt. Die Haltevorrichtung 11 und das Halteelement 7 sind so ausgebildet, dass sie den Hohlkörper 9 und die Verschlusskappe 13 von - entlang der Längsachse 19 gesehen - derselben Seite erfassen. Insbesondere sind die Haltevorrichtung 11 und das Halteelement 7 auf - entlang der Längsachse 19 gesehen - derselben Seite des Hohlkörpers 9 angeordnet. In besonders bevorzugter Weise ist vorgesehen, dass ein axialer Abstand entlang der Längsachse 19 zwischen der Haltevorrichtung 11 und dem Halteelement 7 so klein ist, dass das Halteelement 7 den Hohlkörper in einem Bereich erfasst, der sich entlang der Längsachse 19 mehr oder weniger unmittelbar an die Verschlusskappe 13 anschließt. Hierdurch bleibt das Ende des Hohlkörpers 9, das der Verschlusskappe 13 entlang der Längsachse 19 gegenüberliegt, frei. Es kann beispielsweise dazu verwendet werden, den Hohlkörper 9 entlang der Produktionslinie zu transportieren. Hierzu kann der Hohlkörper 9 wahlweise in Magazine einsortiert oder von Greifern erfasst werden.

Bevorzugt wird auch, wenn der axiale Abstand entlang der Längsachse 19 zwischen der Haltevorrichtung 11 und dem Halteelement 7 einstellbar ist. Hierzu kann beispielsweise eine pneumatische Hubsteuerung mit Pneumatikanschlüssen 21, 21' vorgesehen sein. Dies ermöglicht es, den axialen Abstand zwischen der Haltevorrichtung 11 und dem Halteelement 7 auf die konkrete Geometrie des zu untersuchenden Prüflings abzustimmen. Beispielsweise kann aufgrund einer variablen Kopfhöhe in verschiedenen Chargen von Prüflingen die Höhe der Verschlusskappe variabel sein. An solche Änderungen kann die Vorrichtung 1 dadurch angepasst werden, dass der axiale Abstand zwischen der Haltevorrichtung 11 und dem Halteelement 7 verändert wird. Auf diese Weise wird sichergestellt, dass das Halteelement 7 den Hohlkörper 9 immer an der gleichen Relativposition zur Verschlusskappe 13 umgreift. Dies hat eine besonders gute Reproduzierbarkeit der Messung zur Folge.

Es kann auch vorgesehen sein, dass die gesamte Vorrichtung 1 oder Teilelemente der Vorrichtung 1 in axialer Richtung entlang der Längsachsen 5 beziehungsweise 19 verlagerbar sind. Auch dies kann vorzugsweise über eine Pneumatiksteuerung erfolgen, für die ebenfalls Pneumatikanschlüsse 21, 21' vorgesehen sein können. Hierdurch ist es möglich, Längentoleranzen der Hohlkörper 9 auszugleichen. Der Hohlkörper 9 wird in der Produktionslinie typischerweise an seinem der Verschlusskappe gegenüberliegenden Ende gehalten. Die Vorrichtung 1 kann nun von der Seite - entlang der Längsachse 19 gesehen - an den Hohlkörper 9 heranfahren, an dem die Verschlusskappe 13 angeordnet ist. Sie fährt dabei solange auf den Hohlkörper 9 zu, bis sich die Verschlusskappe 13 im Bereich der Haltevorrichtung 11 befindet. Der axiale Abstand zwischen der Haltevorrichtung 11 und dem Halteelement 7 wird dann so variiert, dass das Halteelement 7 den Hohlkörper 9 in einem Bereich greifen kann, der sich mehr oder weniger unmittelbar entlang der Längsachse 19 an die Verschlusskappe 13 anschließt. Auf diese Weise sind unterschiedlich lange Hohlkörper 9 prüfbar, ohne dass ein Umbau der Vorrichtung 1 oder der Produktionsanlage nötig ist. Außerdem können auf die gleiche Weise Längentoleranzen der Hohlkörper 9 ausgeglichen werden.

Aus der Figur wird deutlich, dass die Haltevorrichtung 11 und das Halteelement 7 hier integral miteinander in einem Grundkörper 23 der Vorrichtung 1 angeordnet sind. Dies ermöglicht einen sehr kompakten Aufbau der Vorrichtung 1.

Wenigstens die Haltevorrichtung 11 ist sterilisierbar, da sie der Öffnung des Hohlkörpers 9 räumlich besondere nahe kommt. Hier darf es keinesfalls zu einer Verschleppung von Keimen, Viren oder Bakterien kommen. Bevorzugt wird allerdings, wenn auch das Halteelement 7, insbesondere die gesamte Vorrichtung 1 sterilisierbar sind. So wird der Einsatz der Vorrichtung 1 auch in einer im Ganzen aseptischen Produktionsanlage möglich.

Im Folgenden sollen die Funktionsweise der Vorrichtung 1 und das Verfahren näher erläutert werden. Die Dichtigkeit eines verschlossenen Hohlkörpers 9 wird durch die Vorrichtung 1 nicht direkt, sondern indirekt durch die Aufbringung eines Drehmoments geprüft. Das Drehmoment ist über den Antrieb 3 vermittelt durch die Haltevorrichtung 11 in die Verschlusskappe 13 einleitbar. Die Haltevorrichtung 11 ist gegenüber dem Halteelement 7 drehbar gelagert, sodass der Hohlkörper 9 sich nicht dreht, wenn ein Drehmoment in die Verschlusskappe 13 eingeleitet wird. Umgekehrt kann das Drehmoment auch über den Antrieb 3 vermittelt durch das Halteelement 7 in den Hohlkörper 9 eingeleitet werden. Auch hierbei wird ein Drehmoment in die Verschlusskappe 13 eingeleitet, weil diese - zumindest bis zum Moment des Losreißens - fest mit dem Hohlkörper 9 verbunden ist. In diesem Fall gewährleistet die drehbare Lagerung des Halteelements 7 gegenüber der Haltevorrichtung 11, dass die Verschlusskappe 13 sich nicht dreht, wenn ein Drehmoment in den Hohlkörper 9 eingeleitet wird.

Zunächst wird ein Hohlkörper 9 mittels des Halteelements 7 erfasst, und eine Verschlusskappe 13 wird mittels der Haltevorrichtung 11 erfasst und gehalten. Es kann dann ein Drehmoment in die Verschlusskappe 13 eingeleitet werden. Es ist ein Sensor vorgesehen, der gegebenenfalls eine Relativdrehung der Haltevorrichtung 11 gegenüber dem Halteelement 7 erfasst. Dieser Sensor kann beispielsweise als Drehmomentsensor 15 ausgebildet sein.

Es kann dann vorgesehen sein, dass zunächst ein geringes Drehmoment in die Verschlusskappe 13 eingeleitet wird, das beispielsweise linear bis zu einem Sollwert gesteigert wird. Reißt sich im Verlauf dieser Drehmomentrampe die Verschlusskappe 13 los und beginnt zu rotieren, bricht das an dem Drehmomentsensor 15 detektierbare Drehmoment aufgrund des diskontinuierlichen Übergangs von Haft- zu Gleitreibung ein, sodass ein nichtlinearer Drehmomentverlauf, insbesondere ein Einbrechen des sich ansonsten steigernden Drehmoments, detektierbar ist. Der Sollwert, bis zu dem die Drehmomentrampe gefahren wird, ist so gewählt, dass eine Verschlusskappe 13, die einen Hohlkörper 9 dichtend verschließt, sich gerade eben nicht losreißen und zu rotieren beginnen kann. Ist also in dem Drehmomentsensor 17 ein einbrechendes Drehmoment detektierbar, wenn dessen Betrag kleiner oder gleich einem voreingestellten Sollwert ist, handelt es sich bei dem Prüfling um einen Hohlkörper 9, dessen Verschlusskappe 13 diesen nicht dichtend verschließt. Der Prüfling ist dann als Schlechtteil kennzeichenbar und kann vorzugsweise am Ende der Produktionslinie ausgesondert werden.

Der Sensor zur Erfassung einer Relativdrehung der Haltevorrichtung 11 gegenüber dem Halteelement 7 kann auch als Winkelsensor 17 ausgebildet sein. In diesem Fall ist es möglich, beispielsweise durch Beaufschlagung des Antriebs 3 mit einer definierten elektrischen Nenngröße ein definiertes Drehmoment in die Verschlusskappe 13 einzuleiten und über den Winkelsensor 17 festzustellen, ob sich die Verschlusskappe 13 losreißt und zu rotieren beginnt. Auch hierbei ist das definierte Drehmoment so gewählt, dass sich eine dicht anliegende Verschlusskappe 13 gerade eben nicht losreißen kann. Ist in dem Winkelsensor 17 eine Veränderung des Drehwinkels registrierbar, so handelt es sich bei dem Prüfling um ein Schlechtteil, das gekennzeichnet und vorzugsweise am Ende der Produktionslinie aussortiert werden kann.

Es ist auch möglich, sowohl einen Drehmomentsensor 15 als auch einen Winkelsensor 17 in die Vorrichtung 1 zu integrieren. Es kann dann beispielsweise eine - vorzugsweise geregelte - Drehmomentrampe gefahren werden, wobei das Losreißen einer Verschlusskappe 13 nicht durch das Einbrechen des Drehmoments an dem Drehmomentsensor 15, sondern durch eine Änderung des Drehwinkels in dem Winkelsensor 17 detektierbar ist. Das Losreißen der Verschlusskappe 13 kann allerdings auch sowohl durch ein Einbrechen des Drehmoments in den Drehmomentsensor 15 als auch durch eine Änderung des Drehwinkels in dem Winkelsensor 17 detektiert werden. Auf diese Weise hat man zwei Messgrößen zur Beurteilung der dichten Anlage der Verschlusskappe 13 an dem Hohlkörper 9, sodass dieses Ausführungsbeispiel besonders wenig fehleranfällig ist und besonders gut reproduzierbare Prüfergebnisse liefert.

Der Drehmomentsensor 15 kann aber auch dazu dienen, ein definiertes Drehmoment, das durch eine Beaufschlagung des Antriebs 3 mit einer konstanten elektrischen Nenngröße erzeugt wird, mit einem voreingestellten Sollwert zu vergleichen beziehungsweise zu protokollieren. Hier kann auch eine Regelung vorgesehen sein, die bei einer Abweichung des Drehmoments von dem Sollwert eine Variation der elektrischen Nenngröße verursacht, sodass sich das vorliegende Drehmoment dem Sollwert angleichen kann. Ein Losreißen der Verschlusskappe 13 unter Einwirkung des voreingestellten Solldrehmoments kann auch hier sowohl über ein Einbrechen des Drehmoments in dem Drehmomentsensor 15 als auch über eine Änderung des Drehwinkels in dem Winkelsensor 17 detektiert werden.

Der Sollwert für das Drehmoment, bei dem sich eine dicht anliegende Verschlusskappe 13 gerade nicht losreißt und zu rotieren beginnt, ist dabei vorzugsweise einstellbar. Er kann dann auf die konkret vorliegenden Bedingungen in einer gegebenen Charge von Prüflingen angepasst werden. Das Drehmoment, bei dem sich eine dicht anliegende Verschlusskappe 13 gerade nicht losreißt, hängt beispielsweise von der Beschichtung der Verschlusskappe 13, von dem zwischen der Verschlusskappe 13 und dem Hohlkörper 9 angeordneten Dichtelement, sowie von dem Material des Hohlkörpers 9 ab. Daher muss der Sollwert für das Grenzdrehmoment für jede Charge von Prüflingen neu ermittelt und eingestellt werden.

Vorzugsweise ist für die Vorrichtung 1 eine Einrichtung zur Begrenzung der Drehzahl der Haltevorrichtung 11 vorgesehen. Reißt sich nämlich eine Verschlusskappe 13 los und wird gleichzeitig ein konstantes Drehmoment in dieselbe eingeleitet, wird die Rotation der Haltevorrichtung 11 beschleunigt, wodurch gegebenenfalls Drehzahlen erreichbar sind, die zu einer Beschädigung der Vorrichtung 1 führen können. Die Einrichtung zur Begrenzung der Drehzahl ist vorzugsweise so eingestellt, dass sie den Antrieb 3 derart ansteuern kann, dass höchstens eine maximale Drehzahl der Haltevorrichtung 11 erreicht wird, bei der die Vorrichtung 1 nicht beschädigt wird.

Die Vorrichtung 1 kann in eine Produktionslinie integriert werden, vorzugsweise kann sie unmittelbar hinter einer Verschlussstation innerhalb der Produktionslinie angeordnet sein. Auf diese Weise wird es möglich, ausnahmslos alle in der Verschlussstation verschlossenen Hohlkörper auf ihre Dichtigkeit zu prüfen, und so unmittelbar einen möglichen Fehler in der Produktionsanlage feststellen zu können. Die Produktion kann dann sofort unterbrochen und der Fehler behoben werden. Im Gegensatz zu herkömmlichen Prüfverfahren, bei denen am Ende der Produktionslinie eine Überprüfung von Stichproben erfolgt, fallen so keine kumulierten Produktverluste an.

Selbstverständlich ist es auch möglich, die Vorrichtung 1 am Ende oder außerhalb einer Produktionslinie anzuordnen und so auch Stichproben zu überprüfen.

Weiterhin ist es möglich, die Vorrichtung 1 in Laborgeräte zu integrieren, um beispielsweise Sollwerte, also Drehmomente, bei denen sich eine dicht anliegende Verschlusskappe 13 gerade eben nicht losreißt, zu ermitteln. Eine Integration der Vorrichtung in Laborgeräte macht es außerdem möglich, reparierte, überholte oder neu gefertigte Vorrichtungen 1 zu kalibrieren, sowie deren einwandfreie Funktion zu überprüfen.

Nach allem zeigt sich, dass die Vorrichtung 1 erstmals eine qualitative Prüfung der Dichtigkeit einer Verschlusskappe auf einem medizinischen Hohlkörper in einem objektiven Verfahren ermöglicht, das eine zerstörungsfreie und für jeden Prüfling identische 100 %-Prüfung unmittelbar in der Produktionsanlage ermöglicht. Die Prüfergebnisse können dokumentiert und ausgewertet werden.

## Patentansprüche

1. Vorrichtung zur Prüfung der Dichtigkeit von Verschlusskappen (13), wie Bördelkappe oder Crimpkappes auf medizinischen Hohlkörpern (19), mit
- einem Antrieb (3),
- einem Halteelement (7) für den Hohlkörper (9),
- einer Haltevorrichtung (11) für die Verschlusskappe (13), wobei die Haltevorrichtung (11) relativ zu dem Halteelement (7) drehbar gelagert ist, und
- einem Sensor für die Relativdrehung der Haltevorrichtung (11) gegenüber dem Halteelement (7),
wobei der Hohlkörper (9) eine Spritze, eine Karpule, eine Phiole, oder ein Mehr- oder Doppelkammersystem ist, und wobei mittels des Antriebs (3), mittels des Halteelements (7) und der Haltevorrichtung (11) ein Drehmoment in die Verschlusskappe (13) einleitbar ist, **dadurch gekennzeichnet, dass** ein Hohlkörper (9) und eine Verschlusskappe (13) von der Haltevorrichtung (11) und dem Halteelement (7) von - entlang der Längsachse (19) des Hohlkörpers (9) gesehen - derselben Seite erfasst werden.

2. Vorrichtung nach Anspruch 1, **dadurch gekennzeichnet, dass** die Haltevorrichtung (11) und das Halteelement (7) auf - entlang einer Längsachse (19) des Hohlkörpers (9) gesehen - derselben Seite angeordnet sind.

3. Vorrichtung nach einem der Ansprüche 1 oder 2, **dadurch gekennzeichnet, dass** die Haltevorrichtung (11) und das Halteelement (7) integral miteinander in einem Grundkörper (23) der Vorrichtung (1) angeordnet sind.

4. Vorrichtung nach einem der Ansprüche 1 bis 3, **dadurch gekennzeichnet, dass** der Sensor für die Relativdrehung der Haltevorrichtung (11) gegenüber dem Halteelement (7) ein Drehmomentensor (15) ist.

5. Vorrichtung nach einem der Ansprüche 1 bis 3, **dadurch gekennzeichnet, dass** der Sensor für die Relativdrehung der Haltevorrichtung (11) gegenüber dem Halteelement (7) ein Winkelsensor (17) vorgesehen ist, der den Drehwinkel der Haltevorrichtung (11) relativ zu dem Halteelement (7) erfasst.

6. Vorrichtung nach Anspruch 5, **dadurch gekennzeichnet, dass** ein Drehmomentsensor (15) vorgesehen ist.

7. Vorrichtung nach einem der Ansprüche 5 oder 6, **dadurch gekennzeichnet, dass** eine Einrichtung zur Begrenzung der Drehzahl vorgesehen ist.

8. Vorrichtung nach einem der vorhergehenden Ansprüche, **dadurch gekennzeichnet, dass** die Verschlusskappe (13) eine Bördelkappe oder eine Crimpkappe ist.

9. Vorrichtung nach einem der vorhergehenden Ansprüche, **dadurch gekennzeichnet, dass** zumindest die Haltevorrichtung (11), vorzugsweise die Haltevorrichtung (11) und das Halteelement (7), insbesondere die gesamte Vorrichtung (1) sterilisierbar ist.

10. Verfahren zur Prüfung der Dichtigkeit von Verschlusskappen (13), wie Bördelkappe oder Crimpkappe, auf medizinischen Hohlkörpern (9) unter Verwendung einer Vorrichtung (1) nach einem der Ansprüche 1 bis 9, mit den folgenden Schritten:
- Erfassen und Halten des Hohlkörpers (9) mittels des Halteelements (7),
- Erfassen und Halten der Verschlusskappe (13) mittels der Haltevorrichtung (11), wobei der Hohlkörper und die Verschlusskappe von - entlang der Längsachse eines Hohlkörpers gesehen - der selben Seite erfasst werden,
- Einleiten eines Drehmoments in die Verschlusskappe (13) mittels des Antriebs (3) und
- Erfassung einer Relativdrehung der Haltevorrichtung (11) gegenüber dem Halteelement (7) mittels eines Sensors, wobei
- der medizinische Hohlkörper (9) eine Spritze, eine Karpule, eine Phiole, oder ein Mehr- oder Doppelkammersystem ist.

11. Verfahren nach Anspruch 10, **dadurch gekennzeichnet,**
**dass** das in die Verschlusskappe (13) eingeleitete Drehmoment durch einen Drehmomentsensor (15) erfasst wird.

12. Verfahren nach Anspruch 10, **dadurch gekennzeichnet,**
**dass** der Drehwinkel der Haltevorrichtung (13) relativ zu dem Halteelement (7) durch einen Winkelsensor (17) erfasst wird.

13. Verfahren nach den Ansprüchen 11 und 12, **dadurch gekennzeichnet, dass** das in die Verschlusskappe (13) eingeleitete Drehmoment durch einen Drehmomentsensor (15) und der Drehwinkel der Haltevorrichtung (11) relativ zu dem Halteelement (7) durch einen Winkelsensor (17) erfasst werden.

14. Verfahren nach einem der Ansprüche 11 oder 13, **dadurch gekennzeichnet, dass** ein Sollwert für ein Drehmoment einstellbar ist.

15. Verfahren nach den Ansprüchen 11 und 14, **dadurch gekennzeichnet, dass** ein Hohlkörper (9) als Schlechtteil kennzeichenbar ist, wenn bei Einleitung eines Drehmoments in die Verschlusskappe (13), dessen Betrag kleiner oder gleich dem Sollwert ist, ein Einbrechen des Drehmoments in dem Drehmomentsensor (15) detektierbar ist.

16. Verfahren nach einem der Ansprüche 12, 13 oder 14, **dadurch gekennzeichnet, dass** ein Hohlkörper (9) als Schlechtteil kennzeichenbar ist, wenn bei Einleitung eines definierten Drehmoments in die Verschlusskappe (13) eine Veränderung des Drehwinkels der Haltevorrichtung (11) relativ zu dem Halteelement (7) durch den Winkelsensor (17) detektierbar ist.

## Claims

1. Device for checking the tightness of closure caps (13), such as flanged cap or crimped cap, on medical hollow bodies (19), having
- a drive (3),
- a retaining element (7) for the hollow body (9),
- a retaining device (11) for the closure cap (13), wherein the retaining device (11) is pivotably supported relative to the retaining element (7), and
- a sensor for the relative rotation of the retaining device (11) with respect to the retaining element (7),
wherein the hollow body (9) is a syringe, a carpule, a vial, or a multi- or dualchamber system, and wherein a torque may be applied to the closure cap (13) by means of the drive (3), the retaining element (7), and the retaining device (11), **characterized in that** a hollow body (9) and a closure cap (13) are gripped by the retaining device (11) and the retaining element (7) from the same side, as viewed along the longitudinal axis (19) of the hollow body (9).

2. Device according to Claim 1, **characterized in that** the retaining device (11) and the retaining element (7) are situated on the same side, as viewed along a longitudinal axis (19) of the hollow body (9).

3. Device according to one of Claims 1 or 2, **characterized in that** the retaining device (11) and the retaining element (7) are integrally provided together in a base body (23) of the device (1).

4. Device according to one of Claims 1 through 3, **characterized in that** the sensor for the relative rotation of the retaining device (11) with respect to the retaining element (7) is a torque sensor (15).

5. Device according to one of Claims 1 through 3, **characterized in that** the sensor for the relative rotation of the retaining device (11) with respect to the retaining element (7) is an angle sensor (17) which detects the rotational angle of the retaining device (11) relative to the retaining element (7).

6. Device according to Claim 5, **characterized in that** a torque sensor (15) is provided.

7. Device according to one of Claims 5 or 6, **characterized in that** an apparatus for limiting the rotational speed is provided.

8. Device according to one of the preceding claims, **characterized in that** the closure cap (13) is a flanged cap or a crimped cap.

9. Device according to one of the preceding claims, **characterized in that** at least the retaining device (11), preferably the retaining device (11) and the retaining element (7), and in particular the entire device (1) is/are sterilizable.

10. Method for checking the tightness of closure caps (13), such as flanged cap or crimped cap, on medical hollow bodies (9), using a device (1) according to one of Claims 1 through 9 with the following steps:
- gripping and holding the hollow body (9) by means of the retaining element (7),
- gripping and holding the closure cap (13) by means of the retaining device (11), wherein the hollow body and a closure cap are gripped from the same side, as viewed along the longitudinal axis of a hollow body,
- applying a torque to the closure cap (13) by means of the drive (3), and
- detecting a relative rotation of the retaining device (11) with respect to the retaining element (7) by means of a sensor, wherein
- the medical hollow body (9) is a syringe, a carpule, a vial, or a multi- or dualchamber system.

11. Method according to Claim 10, **characterized in that** the torque applied to the closure cap (13) is detected by a torque sensor (15).

12. Method according to Claim 10, **characterized in that** the rotational angle of the retaining device (13) relative to the retaining element (7) is detected by an angle sensor (17).

13. Method according to Claims 11 and 12, **characterized in that** the torque applied to the closure cap (13) is detected by a torque sensor (15), and the rotational angle of the retaining device (11) relative to the retaining element (7) is detected by an angle sensor (17).

14. Method according to one of Claims 11 or 13, **characterized in that** a setpoint value for a torque may be set.

15. Method according to Claims 11 and 14, **characterized in that** a hollow body (9) may be identified as a defective part when, upon application of a torque to the closure cap (13) the magnitude of the torque is less than or equal to the setpoint value, dissipation of the torque may be detected in the torque sensor (15).

16. Method according to one of Claims 12, 13, or 14, **characterized in that** a hollow body (9) may be identified as a defective part when, upon application of a defined torque to the closure cap (13), a change in the rotational angle of the retaining device (11) relative to the retaining element (7) may be detected by the angle sensor (17).

## Revendications

1. Dispositif de vérification de l'étanchéité de capuchons de fermeture (13), comme des capuchons bordelés ou des capuchons sertis, sur des corps creux (19) utilisés dans le domaine médical, avec
- un entraînement (3),
- un élément de retenue (7) pour le corps creux (9),
- un dispositif de retenue (11) pour le capuchon de fermeture (13), le dispositif de retenue (11) étant monté de manière à pouvoir tourner par rapport à l'élément de retenue (7), et
- un capteur pour la rotation relative du dispositif de retenue (11) par rapport à l'élément de retenue (7),
dans lequel le corps creux (9) est une seringue, une carpule, une fiole ou un système à compartiments multiples ou à compartiment double, et dans lequel un couple peut être appliqué au capuchon de fermeture (13) au moyen de l'entraînement (3), au moyen de l'élément de retenue (7) et du dispositif de retenue (11), **caractérisé en ce qu'**un corps creux (9) et un capuchon de fermeture (13) sont saisis par le dispositif de retenue (11) et l'élément de retenue (7) du même côté, vus le long de l'axe longitudinal (19) du corps creux (9).

2. Dispositif selon la revendication 1, **caractérisé en ce que** le dispositif de retenue (11) et l'élément de retenue (7) sont disposés sur le même côté, vus le long d'un axe longitudinal (19) du corps creux (9).

3. Dispositif selon l'une quelconque des revendications 1 ou 2, **caractérisé en ce que** le dispositif de retenue (11) et l'élément de retenue (7) sont disposés, de façon intégrale l'un avec l'autre, dans un corps de base (23) du dispositif (1).

4. Dispositif selon l'une quelconque des revendications 1 à 3, **caractérisé en ce que** le capteur pour la rotation relative du dispositif de retenue (11) par rapport à l'élément de retenue (7) est un capteur de couple (15).

5. Dispositif selon l'une quelconque des revendications 1 à 3, **caractérisé en ce que** le capteur pour la rotation relative du dispositif de retenue (11) par rapport à l'élément de retenue (7) est un capteur d'angle (17), qui détecte l'angle de rotation du dispositif de retenue (11) par rapport à l'élément de retenue (7).

6. Dispositif selon la revendication 5, **caractérisé en ce qu'**un capteur de couple (15) est prévu.

7. Dispositif selon l'une quelconque des revendications 5 ou 6, **caractérisé en ce qu'**un dispositif de limitation de la vitesse de rotation est prévu.

8. Dispositif selon l'une quelconque des revendications précédentes, **caractérisé en ce que** le capuchon de fermeture (13) est un capuchon bordelé ou un capuchon serti.

9. Dispositif selon l'une quelconque des revendications précédentes, **caractérisé en ce qu'**au moins le dispositif de retenue (11), de préférence le dispositif de retenue (11) et l'élément de retenue (7), notamment tout le dispositif (1), est stérilisable.

10. Procédé de vérification de l'étanchéité de capuchons de fermeture (13), comme des capuchons bordelés ou des capuchons sertis, sur des corps creux (9) utilisés dans le domaine médical, en utilisant un dispositif (1) selon l'une quelconque des revendications 1 à 9, avec les étapes suivantes :
- saisir et tenir le corps creux (9) au moyen de l'élément de retenue (7),
- saisir et tenir le capuchon de fermeture (13) au moyen du dispositif de retenue (11), le corps creux et le capuchon de fermeture étant saisis du même côté, vus le long de l'axe longitudinal d'un corps creux,
- appliquer un couple au capuchon de fermeture (13) au moyen de l'entraînement (3) et
- détecter une rotation relative du dispositif de retenue (11) par rapport à l'élément de retenue (7) au moyen d'un capteur,
- le corps creux (9) utilisé dans le domaine médical étant une seringue, une carpule, une fiole ou un système à compartiments multiples ou à compartiment double.

11. Procédé selon la revendication 10, **caractérisé en ce que** le couple appliqué au capuchon de fermeture (13) est détecté par un capteur de couple (15).

12. Procédé selon la revendication 10, **caractérisé en ce que** l'angle de rotation du dispositif de retenue (11) par rapport à l'élément de retenue (7) est détecté par un capteur d'angle (17).

13. Procédé selon les revendications 11 et 12, **caractérisé en ce que** le couple appliqué au capuchon de fermeture (13) est détecté par un capteur de couple (15) et l'angle de rotation du dispositif de retenue (11) par rapport à l'élément de retenue (7) est détecté par un capteur d'angle (17).

14. Procédé selon l'une quelconque des revendications 11 ou 13, **caractérisé en ce qu'**une valeur de consigne pour un couple peut être ajustée.

15. Procédé selon les revendications 11 et 14, **caractérisé en ce qu'**un corps creux (9) peut être marqué comme rejet, si dans le capteur de couple (15) peut être détecté un effondrement de couple lorsque un couple dont la valeur est inférieure ou égale à la valeur de consigne est appliqué au capuchon de fermeture (13).

16. Procédé selon l'une quelconque des revendications 12, 13 ou 14, **caractérisé en ce qu'**un corps creux (9) peut être marqué comme rejet, si un changement de l'angle de rotation du dispositif de retenue (11) par rapport à l'élément de retenue (7) peut être détecté par le capteur d'angle (17), lorsque un couple défini est appliqué au capuchon de fermeture (13).
